# EUROPÄISCHE PATENTSCHRIFT

(11) **EP 3 469 666 B1**
(45) Veröffentlichungstag und Bekanntmachung des Hinweises auf die Patenterteilung: **30.11.2022**
(21) Anmeldenummer: 17733751.6
(22) Anmeldetag: 12.06.2017
(51) Int. Cl.: H01R 43/048, H01R 4/18, H01R 43/02

(54) **VORRICHTUNG UND VERFAHREN ZUM CRIMPEN VON VERBINDUNGSELEMENTEN**
DEVICE AND METHOD FOR CRIMPING OF FASTENER ELEMENTS
DISPOSITIF ET PROCEDE DE SERTISSAGE D'ELEMENTS DE LIAISON

(30) Priorität: 14.06.2016 EP 16174372
(43) Veröffentlichungstag der Anmeldung: 17.04.2019
(73) Patentinhaber: Telsonic Holding AG, 9552 Bronschhofen (CH)
(72) Erfinder: SCHNEIDER, Axel, 8280 Kreuzlingen (CH); HÜNIG, Thomas, 63868 Grosswallstadt (DE)
(74) Vertreter: Hepp Wenger Ryffel AG
(86) Internationale Anmeldenummer: PCT/EP2017/064283
(87) Internationale Veröffentlichungsnummer: WO 2017/216104

(56) Entgegenhaltungen:
- EP-A1- 2 219 268
- EP-A1- 2 457 683
- DE-A1-102006 021 422
- DE-A1-102010 029 395
- DE-B3-102013 010 981
- JP-A- 2006 147 223

## Beschreibung

Die vorliegende Erfindung betrifft eine Vorrichtung und ein Verfahren zum Crimpen von Verbindungselementen mit elektrischen Leitern gemäss den unabhängigen Ansprüchen.

Crimpen ist ein Fügeverfahren, bei dem ein abisoliertes Kabel mit einem Verbindungselement verbunden wird. Durch das Verbindungselement lässt sich das abisolierte Kabel dann an weitere elektrische oder elektronische Komponenten anschliessen. Beim Crimpen wird ein Kabel in das Verbindungselement eingelegt und das Verbindungselement wird üblicherweise plastisch verformt. Durch die plastische Verformung wird das Verbindungselement an das Kabel oder die elektrischen Leiter des Kabels angepresst. Dabei umschliesst das Verbindungselement einen abisolierten, also blanken, Leitungsteil (Adercrimp) und die Leitungsisolation (Isolationscrimp). Der Adercrimp dient der elektrischen Verbindung, der Isolationscrimp der Zugentlastung und Fixierung der Isolation. Durch diesen Umschluss kann elektrische Energie vom Kabel auf das Verbindungselement und weiter übertragen werden.

Aus DE 10 2013 219 150 A1 ist ein Verfahren zum Herstellen einer elektrisch leitenden Verbindung zwischen einer elektrischen Leitung und einem elektrisch leitenden Bauteil bekannt. In dem Dokument wird ein die Einzelleiter abschnittsweise umschliessendes Crimpelement verformt und dann mit einem Teil des Einzelleiters verbunden. Zusätzlich schlägt das Dokument vor, einen Teil der Einzelleiter durch einen Ultraschweissvorgang mittels einer Sonotrode zu verbinden. Das Dokument zeigt einen Prozess mit zwei Prozessschritten. Im ersten Prozessschritt wird gecrimpt und im zweiten Prozessschritt wird mit einer zweiten Vorrichtung ein Ultraschweissvorgang durchgeführt.

DE 30 17 364 A1 offenbart ein Verfahren und eine Vorrichtung zum Verbinden eines Leiters mit einem Flachstecker. In dem Verfahren werden ein Crimpvorgang und ein Ultraschallschweissvorgang in einem einzigen Arbeitsgang durchgeführt. Dies geschieht dadurch, dass ein oberer Prägestempel als Sonotrodenende eines Ultraschallschweissgeräts ausgebildet ist. Dadurch wird der Werkstoff erweicht und die notwendig Krafteinwirkung beim Herabsenken des Prägestempels (Sonotrode) reduziert. Folglich kann die Kraft, die zur Verformung des Crimpelementes benötigt wird, reduziert werden.

Ein weiteres Verfahren zum Verbinden eines Kontaktelements mit einem Kabel ist in DE 103 36 408 B4 offenbart. In dem Verfahren wird ein Kontaktelement mit einem Paar Quetschverbindungslaschen gleichmässig radial nach innen eingeschnürt. Diese Verbindung wird anschliessend durch ein weiteres Werkzeug mit Ultraschallschwingungen verschweisst. Auch hier werden getrennte Crimp- und Ultraschallmaschinen verwendet.

In EP 2 219 268 A1 ist ein Verbindungselement zur Aufnahme eines Kabels offenbart, wobei das Verbindungselement zumindest einen biegbaren Schweissbereich aufweist. Der Schweissbereich ist derart ausgebildet, dass dieser in einer Ebene parallel zur Längsachse des Kabels zu Schwingungen anregbar ist. Somit wird Ultraschallschweissen zwischen Schweissbereich und Kabel ermöglicht.

Die DE 10 2013 010 981 B3 betrifft ein Verfahren zum Verbinden eines elektrischen Leiters (12) mit einem elektrischen Kontaktteil (14), das einen Bodenteil (16) und damit verbundene, verformbare Flanken (18) aufweist, wobei die Flanken (18) mittels einer Vorrichtung, die einen Biegestempel (26) sowie einen Auflagebereich (24) für wenigstens einen Abschnitt des Bodenteils (16) des elektrischen Kontaktteils (14) aufweist, mittels des Biegestempels (26) so verformt werden, dass sie den elektrischen Leiter (12) mit dem Kontaktteil (14) kraftschlüssig verpressen, wobei wenigstens innerhalb eines unteren Totpunktzeitraums des Biegestempels (26) auf den sich wenigstens teilweise zwischen dem Auflagebereich (24) und dem Biegestempel (26) angeordneten Kontaktteil (14) durch den Auflagebereich (24) hindurch dergestalt eingewirkt wird, dass wenigstens eine Komponente (20) des elektrischen Leiters (12) stoffschlüssig mit dem Bodenteil (16) und/oder wenigstens einer Flanke (18) verbunden wird. Die vorliegende Erfindung betrifft auch eine für das erfindungsgemäße Verfahren eingerichtete Vorrichtung.

Gegenstand der DE 10 2006 021 422 A1 ist ein Verfahren zum Herstellen eines im Querschnitt eine Rechteckgeometrie aufweisenden Durchgangs- oder Endknotens aus elektrischen Leitern durch Kompaktieren und anschließendes Verschweißen der Leiter mittels Ultraschall in einem in Höhe und/oder Breite verstellbaren und im Querschnitt rechteckförmigen Verdichtungsraum einer Ultraschallschweißmaschine, wobei gegenüberliegende Begrenzungsflächen des Verdichtungsraums Abschnitte einer Sonotrode bzw. einer dieser gegenüberliegenden Gegenelektrode sind. Um schwierig oder nach dem Stand der Technik grundsätzlich nicht verschweissbare elektrische Leiter zu einem End- bzw. Durchgangsknoten zu verbinden, der im Schnitt eine rechteckförmige Geometrie aufweist, wird vorgeschlagen, dass die Leiter in eine Hülse eingebracht und anschließend die Hülse mit den Leitern in dem Verdichtungsraum zu dem End- oder Durchgangsknoten rechteckförmigen Querschnitt verschweißt werden.

Die in DE 10 2010 029 395 A1 offenbarte Torsionssonotrode enthält zwei einander gegenüberliegende Stirnseiten (S1, S2) und eine eine Torsionsachse (T) umgebende Umfangsfläche (U), an der zumindest eine Arbeitsfläche (A1, A2, A3, A4) in einem radialen Abstand von der Torsionsachse (T) vorgesehen ist.

Das Dokument EP 2 457 683 A1 offenbart eine Vorrichtung (1) zum Verschweissen von Metallteilen mittels Ultraschall, insbesondere zum Verschweissen von Litzen, umfassend eine Sonotrode (3) mit einem Sonotrodenkopf (3.1), welcher von einem Schwingungserzeuger (9) in Torsionsschwingungen bezüglich einer Torsionsachse (B) anregbar ist. Der Sonotrodenkopf (3.1) weist dabei bezüglich der Torsionsachse (B) umfangsseitig wenigstens eine Schweissfläche (3.4) auf. Weiter ist ein Amboss (18) mit einer Gegen-/Kompaktierfläche (18.1) vorhanden, welcher gegenüber der Schweissfläche (3.4) der Sonotrode (3) bezüglich dieser feststehend anordenbar ist. Bei gegenüberliegender Anordnung begrenzen die Schweissfläche (3.4) und die Kompaktierfläche (18.1) einen für die Aufnahme von zu verschweissenden Teilen vorgesehenen Verdichtungsraum (8) in einer Richtung senkrecht zur Torsionsachse (B). Dabei ist die Sonotrode (3) derart ausgebildet und mit dem Schwingungserzeuger (9) gekoppelt, dass die gesamte Sonotrode (3) zu einer Torsionsschwingung mit vernachlässigbar kleinem Längsschwingungsanteil anregbar ist.

Weiterhin befasst sich JP 2006-147223 A mit der Bereitstellung eines abgeschirmten Drahtes mit einer Klemme und einer Herstellungsmethode mit einer ausgezeichneten Drahtbefestigungskraft und elektrischer Verbindung bei eingeschränkter Drehung der Klemme, wenn eine Aussenleiterklemme in Überlappung mit dem abgeschirmten Draht gecrimpt wird.

Es ist daher die Aufgabe der Erfindung, die Nachteile des Standes der Technik zu überwinden. Insbesondere soll eine Vorrichtung zur Verfügung gestellt werden, die einfach aufgebaut ist und auf einfache Weise beständige Crimpverbindungen erzeugt.

Eine weitere Aufgabe der Erfindung ist es, die Festigkeit einer Crimpverbindung zu verbessern.

Eine weitere Aufgabe der Erfindung ist es, die Dauerfestigkeit einer Crimpverbindung zu verbessern sowie eine chemische Resistenz der Crimpverbindung zu verbessern. Auch Aufgabe der Erfindung ist es, die elektrische Leitfähigkeit einer Crimpverbindung zu erhöhen.

Diese Aufgaben werden durch die in unabhängigem Patentanspruch 1 definierte Vorrichtung und das in unabhängigem Patentanspruch 10 definierte Verfahren gelöst. Weitere Ausführungsformen ergeben sich aus den abhängigen Ansprüchen.

Ein erster Aspekt der vorliegenden Erfindung betrifft eine Vorrichtung zum Crimpen von Verbindungselementen mit elektrischen Leitern. Typischerweise werden die Verbindungselemente mit Kupfer- oder Aluminiumlitzen vercrimpt. Die Vorrichtung umfasst mindestens einen Stempel, eine Antriebsanordnung, mindestens zwei Ambosse - nämlich einen ersten Amboss und einen zweiten Amboss - und einen Arbeitsraum sowie optional ein Maschinengestell.

Der Stempel ist beweglich in Relation zumindest zum ersten Amboss und insbesondere zum Maschinengestell angeordnet. Der Stempel enthält bevorzugt eine Ausnehmung zur Verformung von Crimpflügeln. Der Stempel enthält mindestens eine erste Arbeitsfläche zum Verformen eines Verbindungselementes. Die Antriebsordnung zum Bewegen des Stempels ist mit dem Stempel verbunden.

Die Ambosse sind schwingungsmässig voneinander entkoppelt. Jeder der Ambosse weist eine Aufnahmefläche zum Crimpen des Verbindungselements auf. Die Vorrichtung weist somit zwei Aufnahmeflächen auf, einen Adercrimpbereich und einen Isolationscrimpbereich, wobei die Bereiche je Teil eines der mindestens zwei Ambosse sind. Mindestens einer der Ambosse ist vorzugsweise mit dem Maschinengestell verbunden. Der Arbeitsraum befindet sich zwischen dem Stempel und zumindest dem ersten Amboss und ist durch eine Relativbewegung zwischen dem Stempel und zumindest dem ersten Amboss öffenbar und schliessbar. Die Vorrichtung weist mindestens eine Sonotrode auf, mittels derer die Aufnahmefläche des ersten Ambosses mit Ultraschall beaufschlagbar ist.

Unter einem Maschinengestell wird hierin ein Gestell verstanden, an dem Maschinenteile befestigt werden können. Beispiele für Maschinengestelle sind Gehäuse, Rahmen oder sonstige Einrichtungen, wie Pressen, die geeignet sind, um Teile der Maschine zu tragen.

Ein Stempel ist ein Teil, das geeignet ist, ein anderes Teil zu verformen. Die Verformung kann dabei dadurch geschehen, dass der Stempel Druck auf das zu verformende Teil ausübt. Der Stempel wird beispielsweise in einer Crimpstempel-Aufnahmevorrichtung, wie einem beweglichen Teil einer Presse, gehalten.

Beim Crimpen bewegt sich ein Stempel auf einen Amboss zu. Der Amboss ist in einer festen Position. Die Kräfte auf ein Verbindungsteil werden typischerweise durch den Stempel ausgeübt.

Zumindest die erste Arbeitsfläche ist bevorzugt in der Ausnehmung angeordnet. Die Ausnehmung ist bevorzugt U-förmig. Die Ausnehmung ist bevorzugt breiter als die Aufnahmefläche. Die Ausnehmung ist bevorzugt breites als das Verbindungselement. Bevorzugt ist der Stempel nicht mit Ultraschall beaufschlagbar.

Eine Antriebsanordnung zum Bewegen des Stempels ist bevorzugt pneumatisch, hydraulisch oder elektrisch. Der Stempel bewegt sich bevorzugt entlang einer linearen Bewegungsrichtung. Dabei kann die Antriebsanordnung geeignet sein, einen bestimmten Weg zu fahren oder eine bestimmte Kraft auszuüben oder eine bestimmte Energie einzubringen. Eine Antriebsanordnung zum Bewegen des Stempels ist beispielsweise eine Presse, insbesondere eine Exzenterpresse.

Als Amboss wird hierin das Gegenstück zum Stempel verstanden. Zwischen Amboss und Stempel wird das Verbindungselement verformt. Dabei wird der Amboss bevorzugt mit dem Maschinengestell verbunden.

Als Sonotrode wird hierin eine Anordnung verstanden, die bevorzugt ausgebildet ist, in einer Frequenz von 15 bis 50 kHz zu schwingen. Die Sonotrode kann torsional, linear oder longitudinal schwingen.

Die erfindungsgemässe Vorrichtung hat den Vorteil, dass die Sonotrode besonders einfach in eine Vorrichtung zum Crimpen integrierbar ist. Es sind nur wenige konstruktive Änderungen notwendig, um die Sonotrode in die Vorrichtung zu integrieren. Weiterhin kann durch das Einbringen von Ultraschall eine Oxidschicht am Rande von einem Leiter, auf den das Verbindungselement gecrimpt wird, aufgebrochen werden. Insbesondere werden Einzelleiter von Litzenleitern untereinander durch den Ultraschall verbunden. Ein weiterer Vorteil ist, dass weniger Kraft über den Stempel aufgetragen werden muss. Ein anderer Vorteil ist, dass eine Crimpprozessüberwachung verbessert wird.

Ein weiterer Vorteil ist, dass mit nur einer Vorrichtung gleichzeitig gecrimpt und ultraschallverschweisst werden kann. Crimpverbindungen, die mit einer solchen Vorrichtung hergestellt werden, weisen eine besondere Güte aus, da sie mechanisch belastbarer und elektrisch leitender sind.

In bevorzugten Ausführungsformen ist die Vorrichtung geeignet, eine Mehrzahl an Litzen mit einem Verbindungselement zu crimpen. Besonders bevorzugte Verbindungselemente sind Doppelanschläge, bei denen zwei Litzen mit einem Verbindungselement verbunden werden. Bei den Doppelanschlägen können zwei Aluminiumlitzen (Aluminium/Aluminium), zwei Kupferlitzen (Kupfer/Kupfer) oder eine Mischung (Kupfer/Aluminium) mit dem Verbindungselement verbunden werden. Die Doppelanschläge können nebeneinander und übereinander ausgeführt werden.

Dadurch kann an jeder der Aufnahmeflächen gecrimpt werden. Beispielsweise könnte ein Verbindungselement mit mehreren Crimpsektionen verformt werden. Alternativ könnten auch mehrere verschiedene Elemente gecrimpt werden. Es wird ein Teil des Verbindungselementes auf eine Isolation eines Leiters gecrimpt, und ein weiterer Teil des Verbindungselementes wird auf den elektrischen Leiter gecrimpt. Dabei wird nur der elektrische Leiter mit dem Verbindungselement ultraschallverschweisst. Daher wird bevorzugt nur der Amboss für den elektrisch leitenden Crimp mit Ultraschall beaufschlagt.

Besonders bevorzugt sind die Ambosse durch einen Abstand untereinander schwingungsmässig entkoppelt. Alternativ können die Ambosse auch durch dämpfende Materialien wie beispielsweise eine Folie, die zwischen den Ambossen liegt, schwingungsmässig entkoppelt werden.

In einer bevorzugten Ausführungsform ist zumindest einer der Ambosse mit der Sonotrode lösbar verbindbar. In einer besonders bevorzugten Ausführungsform ist zumindest einer der Ambosse auf die Sonotrode aufschrumpfbar. Alternativ kann zumindest einer der Ambosse mittels eines Gewindes oder einer Steckverbindung mit der Sonotrode verbunden werden.

Ganz besonders bevorzugt ist jede Sonotrode mit einem oder mehreren der Ambosse lösbar verbindbar. Alternativ können auch nur einzelne Sonotroden mit einem oder mehreren der Ambosse lösbar verbindbar sein.

Dadurch ist mindestens einer der Ambosse austauschbar. Falls beispielsweise die Aufnahmefläche eines Ambosses verschleisst, muss lediglich dieser Amboss ausgetauscht werden und die Sonotrode kann weiter verwendet werden.

In einer bevorzugten alternativen Ausführungsform bildet die Sonotrode zumindest einen der Ambosse zumindest teilweise aus.

In einer alternativen Ausführungsform ist die Sonotrode mit zumindest einem der Ambosse in Kontakt, jedoch ohne fix mit diesem Amboss in Verbindung zu sein. In dieser Ausführungsform ist ein Austausch dieses Ambosses besonders einfach.

In dieser Ausführungsform bildet die Sonotrode zumindest einen der Ambosse. Die Sonotrode kann nur einen einzelnen, mehrere oder alle Ambosse ausbilden.

Dadurch wird eine einfache Konstruktion mit wenigen Teilen ermöglicht.

In einer bevorzugten Ausführungsform ist die Aufnahmefläche mit Torsionsschwingungen um eine Achse senkrecht zur Aufnahmefläche beaufschlagbar. Besonders bevorzugt ist die Aufnahmefläche gekrümmt und beaufschlagbar mit Schwingungen um eine Achse entlang einer Bewegungsrichtung des Stempels.

Torsionales Ultraschallschweissen hat den Vorteil, dass keine Versprödungen an dem Verbindungselement entstehen. Weiterhin kann die Ultraschallenergie besonders effizient eingebracht werden.

Üblicherweise befinden sich neben der Vorrichtung zum Crimpen andere Vorrichtungen, beispielsweise zum Verarbeiten oder Weitertransportieren. Torsionale Ultraschallschwinger können senkrecht zu einer Transportrichtung des Verbindungselementes eingebaut werden. Daher kann torsionales Ultraschallschweissen räumlich einfacher integriert werden, ohne dass die anderen Vorrichtungen verändert werden müssen.

In einer alternativen Ausführungsform ist die Aufnahmefläche mit longitudinalen Schwingungen entlang einer Achse parallel zur Aufnahmefläche beaufschlagbar. Bevorzugt schwingen die longitudinalen Schwingungen entlang einer Längsachse des Leiters oder senkrecht zu der Längsachse des Leiters.

Longitudinale Schwingungen können insbesondere eingesetzt werden, falls sich ein torsionaler Schwinger nicht in die Vorrichtung integrieren lässt, beispielsweise aus räumlichen Gründen.

In einer weiteren alternativen Ausführungsform ist die Aufnahmefläche mit longitudinalen Schwingungen parallel zu einer Bewegungsrichtung des Stempels beaufschlagbar.

In einer bevorzugten Ausführungsform ist zumindest ein Teil mindestens eines der Ambosse, insbesondere der mit Schwingungen beaufschlagte Teil dieses Ambosses, vom Maschinengestell schwingungsmässig entkoppelt, und dieser Amboss ist relativ zu dem Maschinengestell beim Prozess nicht bewegbar. Bevorzugt ist dieser Amboss relativ zum Maschinengestell nicht bewegbar.

Ein Beispiel für eine schwingungsmässig entkoppelte Lagerung dieses Ambosses ist eine Nullpunktlagerung mit Flanschen.

Dadurch muss während eines Crimpprozesses nur der Stempel bewegt werden. Folglich ist die Bewegung einfach ausführbar, da die Ultraschallanordnung inklusive Antrieb und Sonotrode nicht bewegt werden muss. Ein weiterer Vorteil ist, dass die Ultraschallschwingungen vom Amboss nicht auf das Maschinengestell übertragen werden.

Nicht bewegbar soll hier heissen, dass eine Schwingung, insbesondere eine Ultraschallschwingung, erlaubt ist, jedoch keine anderen translatorischen oder rotatorischen Bewegungen.

In einer bevorzugten Ausführungsform ist zumindest die erste Arbeitsfläche derart gekrümmt, dass eine Kontaktfläche zwischen dem Stempel und mindestens einem der Ambosse minimiert wird.

Wenn die Kontaktfläche geringer ist, werden weniger Schwingungen von diesem Amboss auf den Stempel übertragen. In der Folge kann der Stempel stabiler gehalten werden und ist widerstandsfähiger gegenüber den Ultraschallschwingungen und daher dauerfester.

Bevorzugt kann die Frequenz an die Dauer des Schliessvorgangs angepasst werden. Zum Beispiel kann bei zeitlich kurzen Schliessbewegungen eine hohe Frequenz verwendet werden. Dadurch wird trotzdem eine ausreichende Zahl von Schwingungen eingebracht.

Besonders bevorzugt schwingt die Sonotrode mit einer Frequenz von grösser oder gleich 20 kHz.

Beim Crimpprozess wird über eine kurze Zeit (z. B ca. 200 ms) Kraft eingebracht. Bei hohen Frequenzen kann Ultraschall effektiver eingebracht werden. In einer weiteren besonders bevorzugten Ausführungsform schwingt die Sonotrode mit 30 kHz oder mit 35 kHz.

Die Vorrichtung kann zusätzlich auch zum Verdichten von einer Litze, insbesondere einer Kupfer- oder Aluminiumlitze, verwendet werden.

Ein weiterer Aspekt der vorliegenden Erfindung betrifft ein Verfahren zum Herstellen einer Verbindung zwischen einem elektrischen Leiter, bevorzugt einem Kupfer- oder Aluminiumleiter, und einem Verbindungselement. Zuerst wird ein Verbindungselement in einen geöffneten Arbeitsraum eingeführt, der durch einen ersten Amboss und einen beweglichen Stempel definiert ist. Ein Ende eines elektrischen Leiters wird in das Verbindungselement eingelegt. Der Arbeitsraum wird durch den beweglichen Stempel geschlossen. Dabei verformen während des Schliessens mindestens eine erste Arbeitsfläche des Stempels und mindestens eine erste Aufnahmefläche des ersten Ambosses das Verbindungselement insbesondere plastisch, sodass ein kraftschlüssiger Kontakt zwischen elektrischem Leiter und Verbindungselement entsteht. Ultraschall wird mittels einer Sonotrode in die Aufnahmefläche des ersten Ambosses während und/oder nach einem Crimpprozess eingebracht. Bevorzugt wird der Arbeitsraum durch eine Ausnehmung im Stempel und den ersten Amboss gebildet.

Ein solches Verfahren hat den Vorteil, dass die Sonotrode beim Crimpen nicht bewegt werden muss. Ein weiterer Vorteil ist, dass mit nur einem Verarbeitungsschritt in einer einzigen Vorrichtung gleichzeitig gecrimpt und ultraschallverschweisst werden kann.

Das Einbringen des Ultraschalls durch den ersten Amboss ermöglicht eine effizientere Einleitung der Ultraschallschwingungen, da der erste Amboss während des Crimpens über eine grössere Fläche kontinuierlich mit dem Verbindungselement in Kontakt ist. Dadurch können kürzere Prozesszeiten als bei getrenntem Ultraschallverschweissen und Crimpen erzielt und/oder mehr Energie in das Verbindungsteil eingebracht werden.

Ein weiter Vorteil ist, dass die Schwingungen direkter in Einzelleiter eines Kabels eingebracht werden können.

In einem bevorzugten Verfahren wird auch vor dem Crimpprozess Ultraschall mittels der Sonotrode in die Aufnahmefläche eingeleitet.

In einem bevorzugten Verfahren wird der Stempel nicht mit Ultraschall beaufschlagt. Dadurch ist eine Belastung des Stempels durch Ultraschall geringer und ein Verschleiss am Stempel wird reduziert.

In einem bevorzugten Verfahren wird durch das Einbringen des Ultraschalls eine Oxidschicht am elektrischen Leiter aufgebrochen.

Durch das Aufbrechen der Oxidschicht wird eine elektrische Leitung zwischen Verbindungselement und elektrischem Leiter verbessert. Insbesondere Aluminiumleiter weisen eine äussere Oxidschicht auf, die die Leitfähigkeit herabsetzt. Eine solche Schicht wird durch Ultraschallschwingungen aufgebrochen.

Der bewegliche Stempel weist eine erste Arbeitsfläche auf und der erste Amboss weist eine erste Aufnahmefläche auf. Beim Schliessen des Arbeitsraums wird ein erster Abschnitt eines Verbindungselementes mit einem bevorzugt elektrisch leitenden Teil des elektrischen Leiters durch die erste Aufnahmefläche und die erste Arbeitsfläche verbunden. Der bewegliche Stempel weist eine zweite Arbeitsfläche auf oder ein zweiter Stempel weist eine zweite Arbeitsfläche auf, und ein zweiter Amboss weist eine zweite Aufnahmefläche auf. Beim Schliessen des Arbeitsraumes wird ein zweiter Abschnitt eines Verbindungselementes mit dem elektrischen Leiter, bevorzugt mit einer Isolation des Leiters, durch die zweite Aufnahmefläche und die zweite Arbeitsfläche verbunden.

Dadurch kann durch einen ersten Crimp eine hohe elektrische Leitfähigkeit hergestellt werden, während ein zweiter Crimp eine stabile mechanische Verbindung sicherstellt.

In dem Verfahren sind der erste Amboss und der zweite Amboss schwingungsmässig entkoppelt und es wird nur in die erste Arbeitsfläche Ultraschall eingebracht.

Dadurch müssen geringere Mengen an Energie bei der Ultraschallverschweissung aufgebracht werden und die Energie kann effizienter benutzt werden.

In einem bevorzugten Verfahren werden Ultraschall-Torsionsschwingungen in das Verbindungselement eingebracht.

Bevorzugt wird der Ultraschall zumindest, besonders bevorzugt nur, im Zeitpunkt des maximalen Kraftschlusses des Stempels ein Ultraschallpuls in das Verbindungselement übertragen.

Bei dem maximalen Kraftschluss wird der Ultraschall am effektivsten in das Verbindungselement und/oder die Litze übertragen.

Es ist auch denkbar, den Ultraschall dauerhaft einzuleiten, d. h. vor, während und nach dem Crimpen.

Der Ultraschall kann dauerhaft oder pulsweise eingebracht werden.

Durch ein erfindungsgemässes Verfahren kann eine an sich nicht zur Erfindung gehörende Verbindung zwischen einem elektrischen Leiter hergestellt werden.

Crimpverbindungen, die mit einem solchen Verfahren hergestellt werden, weisen eine besondere Güte auf, da sie mechanisch belastbar und elektrisch leitender sind. Insbesondere werden Einzelleiter von Litzenleitern untereinander durch den Ultraschall verbunden und eine Oxidschicht zumindest teilweise aufgerieben. Weiterhin werden die Einzellitzen durch die eingebrachte Presskraft und den eingeleiteten Ultraschall kalt verschweisst. Die eingeleiteten Schwingungen fördern den Prozess der Verbindung, reduzieren die benötigte Kraft insgesamt und reiben dabei gleichzeitig mögliche Oxidschichten besser auf als beim konventionellen Crimpvorgang.

Ein weiterer Aspekt der vorliegenden, aber an sich nicht zur Erfindung gehörenden Offenbarung betrifft einen Amboss für einen Ultraschall-Crimpprozess. Der Amboss weist eine Aufnahmefläche für ein Verbindungselement und eine Schnittstelle auf. Der Amboss ist mit einer Sonotrode lösbar verbindbar.

Dadurch kann eine Sonotrode mit dem Amboss zum Crimpen verbunden werden, und mit einem Werkzeug kann ein Verbindungselement gecrimpt und mit Ultraschall beaufschlagt werden. Weiterhin ist der Amboss austauschbar und kann daher bei Verschleiss leicht und kostengünstig ersetzt werden. Vorzugsweise wird der Amboss aufgeschrumpft. Alternativ kann der Amboss mittels eines Gewindes oder einer Steckverbindung verbunden werden.

Anhand von Figuren, welche lediglich Ausführungsbeispiele darstellen, wird die Erfindung im Folgenden näher erläutert. Es zeigen schematisch:
- Figur 1:: eine perspektivische Ansicht einer Vorrichtung zum Crimpen;
- Figur 2:: ein Querschnitt eines Stempels und eines Ambosses einer Vorrichtung zum Crimpen;
- Figur 3:: eine perspektivische Detailansicht der Vorrichtung zum Crimpen;
- Figur 4:: eine perspektivische Ansicht der Vorrichtung zum Crimpen;
- Figur 5:: eine perspektivische Ansicht eines unteren Maschinenteils der Vorrichtung zum Crimpen.
- Figur 6:: eine Seitenansicht der Vorrichtung zum Crimpen

Die perspektivische Ansicht in Figur 1 zeigt eine Vorrichtung zum Crimpen 1. In Figur 1 ist die Vorrichtung 1 in einer offenen Position gezeigt. Ein oberer Maschinenteil 26 (siehe Figur 2) wurde nach oben in Richtung 30 verschoben.

In der Figur 1 ist der untere Maschinenteil 25 der Vorrichtung gezeigt. Eine Vielzahl von Verbindungselementen 2 wird in den unteren Maschinenteil 25 geführt. Die Verbindungselemente 2 sind jeweils mit einem Trägerstreifen 9 für die Verbindungselemente 2 verbunden. Zwischen dem Verbindungselement 2 und dem Trägerstreifen 9 ist ein Kontakt vorgesehen. Die Verbindungselemente 2 selbst enthalten ein erstes Paar Crimpflügel 10 für einen Crimp um einen elektrischen Leiter (nicht gezeigt) und ein zweites Paar Crimpflügel 11 für einen Zugsentlastungscrimp um eine Isolation des Leiters. Weiterhin enthält jedes Verbindungselement 2 ein Anschlussteil 12, mit dem der Leiter dann an einen Anschluss angeschlossen werden kann. Der Trägerstreifen 9 transportiert die Verbindungselemente 2 entlang einer Transportrichtung 21 in die Vorrichtung zum Crimpen 1.

Die Vorrichtung 1 beinhaltet ein Maschinengestell 5, durch das alle Maschinenteile verbunden werden. Gecrimpt werden die Verbindungselemente 2 bei einem unteren Werkzeug 7 und einem Stempel 3 (siehe Figur 2). Das Werkzeug 7 und der Stempel 3 befinden sich bei einer Haltefläche 28 für den Trägerstreifen 9 der Verbindungselemente 2 und einer Auflagefläche 29 für das Anschlussteil 12. Zwischen diesen beiden Flächen befindet sich das Werkzeug 7 mit einem ersten Amboss 18 und einem zweiten Amboss 17.

Wenn ein Stempel 3 (siehe Figur 2) auf das Werkzeug 7 fährt, dann wird die Haltefläche 28 mit dem Trägerstreifen 9 nach unten gedrückt. Der Kontakt zwischen Trägerstreifen 9 und Verbindungselement 2 wird durch ein federnd gelagertes Messer durchgeschnitten. Dadurch wird der Kontakt zwischen dem Trägerstreifen 9 und dem Verbindungselement 2 unterbrochen. Nach dem Crimpprozess entfernt sich der Stempel 3 von dem Werkzeug 7 wieder und der Leiter mit dem Verbindungselement wird aus dem Arbeitsraum 31 entfernt. Anschliessend wird ein neues Verbindungselement 2 in den Arbeitsraum 31 zugeführt, indem der Trägerstreifen 9 der Verbindungselemente 9 in Richtung 21 geschoben wird.

Figur 2 zeigt einen Querschnitt eines Ausschnittes der Vorrichtung 1 in einer Ebene, die durch die Transportrichtung der Verbindungselemente 2 und eine senkrechte Richtung 30 gebildet wird. In Figur 2 wird ein Crimpprozess bei dem ersten Paar Crimpflügel 10 veranschaulicht. Vor dem Prozess wird ein elektrischer Leiter an einem Ende abisoliert. Dadurch sind Einzelleiter 23 eines Litzenleiters frei. Im ersten Schritt des Prozesses wird das Verbindungselement 2 in einen Arbeitsraum 31 eingelegt. Der Arbeitsraum 31 wird zwischen dem Stempel 3 und dem Werkzeug 7 mit dem ersten Amboss 18 gebildet. Das Verbindungselement 2 wird durch den Trägerstreifen 9 in den Arbeitsraum 31 eingeführt. Das freie Ende des Litzenleiters wird über eine Kuhle 32 (siehe Figur 5) in das Verbindungselement 2 eingeführt, so dass die freien Einzelleiter 23 zwischen dem ersten Paar Crimpflügel 10 liegen und die Isolation des Leiters zwischen dem zweiten Paar Crimpflügel 11 liegt (nicht gezeigt). Dann wird der Stempel 3 des oberen Maschinenteils 26 in Richtung des Werkzeuges 7 verfahren. Der Stempel 3 wird dabei mit einer Exzenterpresse angetrieben. Der Stempel 3 weist eine erste Arbeitsfläche 4 auf. Die erste Arbeitsfläche 4 verformt das Verbindungselement 2. Die gezeigte erste Arbeitsfläche 4 erzeugt einen sogenannten B-Crimp. Weiterhin weist die erste Arbeitsfläche 4 eine Krümmung 20 auf, an der das erste Paar Crimpflügel 10 gleitet und verformt wird. Durch die erste Arbeitsfläche 4 werden die ersten Crimpflügel 10 zunächst nach innen und schliesslich nach unten gebogen. Die Verformung der ersten Crimpflügel 10 ist plastisch. Bei der Verformung werden die Einzelleiter 23 durch die Crimpflügel 10 aufeinandergepresst. Dabei werden die Einzelleiter 23 so einander gedrückt, dass möglichst keine freien Zwischenräume zwischen den einzelnen Einzelleitern 23 vorhanden sind. Weiter wird das Verbindungselement 2 durch den Druck des Stempels 3 gegen eine erste Aufnahmefläche 8 des ersten Ambosses 18 gepresst.

Während das Verbindungselement 2 plastisch durch den Stempel 3 verformt wird, wird gleichzeitig über die erste Aufnahmefläche 8 Ultraschall in das Verbindungselement 2 und in die Einzelleiter 23 eingebracht. Das Werkzeug 7 schwingt um eine Achse 27 in einer Schwingungsrichtung 22. Die Schwingung wird vom ersten Amboss 18 auf die erste Aufnahmefläche 8 übertragen und von der ersten Aufnahmefläche 8 in das Verbindungselement 2 und die Einzelleiter 23. Diese Schwingung in Ultraschallfrequenz erzeugt Reibung zwischen den einzelnen Einzelleitern 23 sowie zwischen den ersten Crimpflügeln 10 und den Einzelleitern 23. Die Reibung bewirkt ein Verschweissen und bricht eine Oxidschicht auf der Aussenseite der Leiter auf. Dadurch werden die Einzelleiter 23 verschweisst und ein elektrischer Widerstand bei dem Übergang zwischen Einzelleiter 23 zu Verbindungselement 2 wird reduziert.

Figur 3 zeigt eine Detailansicht der Vorrichtung 1 zum Crimpen. In Figur 3 sind die Haltefläche 28, die Auflagefläche 29 und die erste Aufnahmefläche 8 im Detail zu sehen. Das Werkzeug 7 enthält einen zweiten Amboss 17 für einen Isolationscrimp und einen ersten Amboss 18 für den Leitercrimp. Der zweite Amboss 17 für den Isolationscrimp crimpt das zweite Paar Crimpflügel 11. Der erste Amboss 18 für den Leitercrimp crimpt das erste Paar Crimpflügel 10. Der Stempel 3 weist entsprechend zwei Ambosse 17, 18 auf, mit denen die Crimpflügel 10, 11 verformt werden.

Figur 4 zeigt schematisch eine Anordnung zum Erzeugen von Ultraschall-Torsionsschwingungen. Die Anordnung enthält zwei Ultraschallkonverter 13. Die Ultraschallkonverter 13 sind mit einem Torsionsschwinger 14 verbunden. Der Torsionschwinger 14 ist ein zylinderförmiger Körper, an dessen Mantelfläche auf gegenüberliegenden Seiten die Konverter 13 verbunden sind. Die Konverter 13 schwingen im Gegentakt. Dadurch wird eine Torsionsbewegung um die eigene Achse 27 des Konverters 13 erzeugt.

Der Torsionsschwinger 14 wird durch eine Nullpunktlagerung mit einem Flansch 35 gehalten. Der Flansch 35 wird an einem Schwingungsknoten des Torsionsschwingers 14 auf den Torsionsschwinger 14 aufgeschrumpft. Der Flansch 35 hält den Torsionsschwinger 14, indem er auf Trägern 36 aufliegt. Gleichzeitig wird der Flansch 35 durch Klemmvorrichtungen 37 von oben auf die Träger 36 gedrückt.

Mit dem Torsionsschwinger 14 verbunden ist ein Transformationsstück 24, das entsprechend der gewünschten Schwingamplitude ausgestaltet ist. An das Transformationsstück 24 ist eine Sonotrode 19 angeschlossen, die den ersten Amboss 18 für das Crimpen bildet.

Figur 5 zeigt eine weitere schematische Ansicht der Vorrichtung 1 zum Crimpen. In Figur 5 wird eine denkbare Höhenverstellung für den Amboss 18 gezeigt. Durch Betätigen, das heisst durch Drehen am Rad 15, wird der Amboss 17 in Richtung der Achse 27 verschoben.

Figur 6 zeigt eine Seitenansicht der Vorrichtung 1 zum Crimpen. In der Vorrichtung 1 sind die Ambosse 17, 18 durch einen Spalt 33 getrennt und berühren sich nicht. Der Spalt 33 ist breiter als die Schwingungsamplitude, mit der der erste Amboss 18 schwingt. Der erste Amboss 18 ist ebenfalls schwingungsmässig entkoppelt vom Maschinengestell 5 durch einen zweiten Spalt 34. Zusätzlich ist der erste Amboss 18 durch die Nullpunktlagerung mit Flanschen mit dem Maschinenstell 5 verbunden (siehe Figur 4) .

## Patentansprüche

1. Vorrichtung (1) zum Crimpen von Verbindungselementen (2) mit elektrischen Leitern, vorzugsweise mit Kupfer- oder Aluminiumlitzen (23), wobei die Vorrichtung (1) umfasst:
- mindestens einen Stempel (3), der insbesondere eine Ausnehmung zur Verformung von Crimpflügeln aufweist, mit mindestens einer ersten Arbeitsfläche (4) zum Verformen eines Verbindungselementes (2),
- eine Antriebsanordnung (6) zum Bewegen des Stempels (3),
- mindestens einen ersten Amboss (18), der eine erste Aufnahmefläche (8) für das Verbindungselement (2) aufweist,
- einen Arbeitsraum (31) zwischen dem Stempel (3) und zumindest dem erstem Amboss (18), welcher durch eine Relativbewegung zwischen dem Stempel (3) und zumindest dem erstem Amboss (18) öffenbar und schliessbar ist,
- mindestens eine Sonotrode (19), mittels derer zumindest die Aufnahmefläche (8) des ersten Ambosses (18) mit Ultraschall beaufschlagbar ist,
**dadurch gekennzeichnet, dass**
- die Vorrichtung (1) mindestens zwei voneinander schwingungsmässig entkoppelte Ambosse (17, 18) aufweist,
- jeder der Ambosse (17, 18) eine Aufnahmefläche (8) aufweist,
- bei einem Schließen des Arbeitsraumes (31) ein erster Abschnitt (11) des Verbindungselementes (2) mit einem, bevorzugt elektrisch leitenden, Teil des elektrischen Leiters durch die erste Aufnahmefläche (8) verbindbar ist und
- ein zweiter Abschnitt (10) des Verbindungselementes (2) mit dem elektrischen Leiter, insbesondere einer Isolation des Leiters, durch eine zweite der Aufnahmeflächen (8) verbindbar ist.

2. Vorrichtung nach Anspruch 1, **dadurch gekennzeichnet, dass** nur eine der Aufnahmeflächen (8) mit Ultraschall beaufschlagbar ist.

3. Vorrichtung (1) nach einem der vorherigen Ansprüche,
**dadurch gekennzeichnet, dass** die Ambosse (17, 18) durch einen Abstand untereinander schwingungsmässig entkoppelt sind.

4. Vorrichtung (1) nach einem der vorherigen Ansprüche,
**dadurch gekennzeichnet, dass** der Stempel (3) nicht mit Ultraschall beaufschlagbar ist.

5. Vorrichtung (1) nach einem der vorherigen Ansprüche,
**dadurch gekennzeichnet, dass** mindestens einer der Ambosse (18) mit der Sonotrode (19) lösbar verbindbar ist, wobei vorzugsweise der mindestens eine Amboss (18) auf die Sonotrode (19) aufschrumpfbar ist.

6. Vorrichtung (1) nach einem der vorherigen Ansprüche,
**dadurch gekennzeichnet, dass** die Sonotrode (19) zumindest einen der Ambosse (18) zumindest teilweise ausbildet.

7. Vorrichtung (1) nach einem der vorherigen Ansprüche,
**dadurch gekennzeichnet, dass** mindestens eine der Aufnahmeflächen (8) mit Torsionsschwingungen (22) um eine Achse senkrecht zu der mindestens einen Aufnahmefläche oder mit Longitudinalschwingungen entlang einer Achse parallel oder quer zu der mindestens einen Aufnahmefläche (8) beaufschlagbar ist, wobei die Sonotrode (19) insbesondere mit einer Frequenz von grösser oder gleich 20 kHz schwingt.

8. Vorrichtung (1) nach einem der vorherigen Ansprüche,
**dadurch gekennzeichnet, dass** zumindest ein Teil mindestens eines der Ambosse (17, 18) von einem Maschinengestell (5) der Vorrichtung (1) schwingungsmässig entkoppelt ist und der mindestens eine Amboss (18) relativ zu dem Maschinengestell (5) beim Prozess nicht bewegbar ist.

9. Vorrichtung (1) nach einem der vorherigen Ansprüche,
**dadurch gekennzeichnet, dass** zumindest die erste Arbeitsfläche (4) derart gekrümmt ist, dass eine Kontaktfläche zwischen dem Stempel (3) und mindestens einem der Ambosse (17, 18) minimiert wird.

10. Verfahren zum Herstellen einer Verbindung zwischen einem elektrischen Leiter, bevorzugt einem Kupfer- oder Aluminiumleiter, und einem Verbindungselement (2), mittels einer Vorrichtung (1) nach einem der Ansprüche 1 bis 9, umfassend die folgenden Schritte:
- Einführen eines Verbindungselementes (2) in einen geöffneten Arbeitsraum (31), der durch einen ersten Amboss (18) und einen beweglichen Stempels (3) definiert ist, wobei der Stempel (3) bevorzugt eine Ausnehmung zur Verformung von Crimpflügeln aufweist und mindestens eine erste Arbeitsfläche (4) zum Verformen des Verbindungselementes (2) aufweist,
- Einlegen eines Endes eines elektrischen Leiters in das Verbindungselement (2),
- Schliessen des Arbeitsraumes (31) durch den beweglichen Stempel (3),
wobei während des Schliessens die mindestens eine erste Arbeitsfläche (4) des Stempels (3) und mindestens eine erste Aufnahmefläche (8) des ersten Ambosses (18) das Verbindungselement (2) verformen, sodass ein kraftschlüssiger Kontakt zwischen elektrischem Leiter und Verbindungselement (2) entsteht,
- Einbringen von Ultraschall, vorzugsweise dauerhaft oder pulsweise, mittels einer Sonotrode (19) in die erste Aufnahmefläche (8) des ersten Ambosses (18) während und/oder nach dem Verformen, wobei vorzugsweise eine Oxidschicht am elektrischen Leiter durch das Einbringen des Ultraschalls aufgebrochen wird,
wobei beim Schliessen des Arbeitsraumes (31)
- ein erster Abschnitt (11) des Verbindungselementes (2) mit einem, bevorzugt elektrisch leitenden, Teil des elektrischen Leiters durch die erste Aufnahmefläche (8) des ersten Ambosses (18) und die erste Arbeitsfläche (4) des Stempels (3) verbunden wird und
- ein zweiter Abschnitt (10) des Verbindungselementes (2) mit dem elektrischen Leiter, insbesondere einer Isolation des Leiters, durch eine zweite Aufnahmefläche eines zweiten Ambosses (17) und eine zweite Arbeitsfläche des Stempels (3) oder eine Arbeitsfläche eines zweiten Stempels verbunden wird,
wobei der erste Amboss (17) und der zweite Amboss (18) schwingungsmässig entkoppelt sind und nur in die erste Aufnahmefläche (8) Ultraschall eingebracht wird.

11. Verfahren nach Anspruch 10, **dadurch gekennzeichnet, dass** Ultraschall-Torsionsschwingungen in das Verbindungselement (2) eingebracht werden.

12. Verfahren nach einem der Ansprüche 10 und 11, **dadurch gekennzeichnet, dass** zumindest, bevorzugt nur, bei maximalem Kraftschluss zwischen Stempel (3) und Verbindungselement (2) ein Ultraschallpuls in das Verbindungselement (2) übertragen wird.

13. Verfahren nach einem der Ansprüche 10 bis 12, **dadurch gekennzeichnet, dass** der Stempel (3) nicht mit Ultraschall beaufschlagt wird.

## Claims

1. Device (1) for crimping connecting elements (2) with electrical conductors, preferably with copper or aluminum strands (23), said device (1) comprising:
- at least one punch (3), which in particular has a recess for deforming crimping wings, with at least one first working surface (4) for deforming a connecting element (2),
- a drive arrangement (6) for moving the punch (3),
- at least one first anvil (18) having a first receiving surface (8) for the connecting element (2),
- a working space (31) between the punch (3) and at least the first anvil (18), which can be opened and closed by a relative movement between the punch (3) and at least the first anvil (18),
- at least one sonotrode (19), by means of which at least the receiving surface (8) of the first anvil (18) can be subjected to ultrasound,
**characterized in that**
- the device (1) has at least two anvils (17, 18) which are vibrationally decoupled from one another,
- each of the anvils (17, 18) has a receiving surface (8),
- and when the working space (31) is closed, a first portion (11) of the connecting element (2) can be connected to a, preferably electrically conductive, section of the electrical conductor by the first receiving surfaces (8), and
- a second section (10) of the connecting element (2) is connectable to the electrical conductor, in particular an insulation of the conductor, through a second of the receiving surfaces (8).

2. Device according to claim 1, **characterized in that** only one of the receiving surfaces (8) can be subjected to ultrasound.

3. Device (1) according to one of the previous claims, **characterized in that** the anvils (17, 18) are vibrationally decoupled from one another by a distance.

4. Device (1) according to one of the previous claims, **characterized in that** the punch (3) cannot be subjected to ultrasound.

5. Device (1) according to one of the previous claims, **characterized in that** at least one of the anvils (18) can be detachably connected to the sonotrode (19), preferably the at least one anvil (18) being shrinkable onto the sonotrode (19) .

6. Device (1) according to one of the previous claims, **characterized in that** the sonotrode (19) at least partially forms at least one of the anvils (18).

7. Device (1) according to one of the previous claims, **characterized in that** at least one of the receiving surfaces (8) can be subjected to torsional vibrations (22) about an axis perpendicular to the at least one receiving surface (8) or to longitudinal vibrations along an axis parallel or transverse to the at least one receiving surface (8), the sonotrode (19) vibrating in particular at a frequency greater than or equal to 20 kHz.

8. Device (1) according to one of the previous claims, **characterized in that** at least a part of at least one of the anvils (17, 18) is vibrationally decoupled from a machine frame (5) of the device (1) and the at least one anvil (18) is not movable relative to the machine frame (5) during the process.

9. Device (1) according to one of the previous claims, **characterized in that** at least the first working surface (4) is curved in such a way that a contact surface between the punch (3) and at least one of the anvils (17, 18) is minimized.

10. Method for making a connection between an electrical conductor, preferably a copper or aluminum conductor, and a connecting element (2), by means of a device (1) according to any one of claims 1 to 9, comprising the following steps:
- inserting a connecting element (2) into an opened working space (31) defined by a first anvil (18) and a movable punch (3), the punch (3) preferably having a recess for deforming crimping wings, and having at least a first working surface (4) for deforming the connecting element (2),
- inserting one end of an electrical conductor into the connecting element (2),
- closing the working space (31) by the movable punch (3),
wherein during the closing, the at least one first working surface (4) of the punch (3) and at least one first receiving surface (8) of the first anvil (18) deform the connecting element (2), so that a force-locking contact between the electrical conductor and the connecting element (2) is produced,
- introducing ultrasound, preferably permanently or in pulses, by means of a sonotrode (19) into the first receiving surface (8) of the first anvil (18) during and/or after the deformation, preferably an oxide layer on the electrical conductor being broken up by the introduction of the ultrasound,
wherein during closing of the working space (31)
- a first section (11) of the connecting element (2) is connected to a, preferably electrically conductive, section of the electrical conductor through the first receiving surface (8) of the first anvil (18) and the first working surface (4) of the punch (3), and
- a second section (10) of the connecting element (2) is connected to the electrical conductor, in particular an insulation of the conductor, through a second receiving surface of a second anvil (17) and a second working surface of the punch (3) or a working surface of a second punch,
- wherein the first anvil (17) and the second anvil (18) are vibrationally decoupled, and ultrasound is introduced only into the first receiving surface (8).

11. Method according to claim 10, **characterized in that** ultrasonic torsional vibrations are introduced into the connecting element (2).

12. Method according to one of claims 10 and 11, **characterized in that** an ultrasonic pulse is transmitted into the connecting element (2) at least, preferably only, at maximum frictional connection between punch (3) and connecting element (2).

13. Method according to one of claims 10 to 12, **characterized in that** the punch (3) is not subjected to ultrasound.

## Revendications

1. Dispositif (1) pour le sertissage d'éléments de connexion (2) avec des conducteurs électriques, de préférence avec des torons de cuivre ou d'aluminium (23), le dispositif (1) comprenant :
- au moins un poinçon (3), qui présente en particulier un évidement pour la déformation d'ailettes de sertissage, avec au moins une première surface de travail (4) pour la déformation d'un élément de connexion (2),
- un dispositif d'entraînement (6) pour déplacer le poinçon (3),
- au moins une première enclume (18), qui présente une première surface de réception (8) pour l'élément de connexion (2),
- un espace de travail (31) entre le poinçon (3) et au moins la première enclume (18), qui peut être ouvert et fermé par un mouvement relatif entre le poinçon (3) et au moins la première enclume (18),
- au moins une sonotrode (19), au moyen de laquelle au moins la surface de réception (8) de la première enclume (18) peut être soumise à des ultrasons,
**caractérisé en ce que**
- le dispositif (1) présente au moins deux enclumes (17, 18) découplées l'une de l'autre en termes de vibrations,
- chacune des enclumes (17, 18) présente une surface de réception (8),
- lors de la fermeture de l'espace de travail (31), une première section (11) de l'élément de connexion (2) peut être reliée à une partie, de préférence électriquement conductrice, du conducteur électrique par les premières surfaces de réception (8) et
- une deuxième section (10) de l'élément de connexion (2) peut être reliée au conducteur électrique, en particulier à une isolation du conducteur, par une deuxième des surfaces de réception (8).

2. Dispositif selon la revendication 1, **caractérisé en ce qu'**une seule des surfaces de réception (8) peut être soumise à des ultrasons.

3. Dispositif (1) selon l'une des revendications précédentes, **caractérisé en ce que** les enclumes (17, 18) sont découplées en termes de vibrations par une distance entre elles.

4. Dispositif (1) selon l'une des revendications précédentes, **caractérisé en ce que** le poinçon (3) ne peut pas être soumis à des ultrasons.

5. Dispositif (1) selon l'une des revendications précédentes, **caractérisé en ce qu'**au moins l'une des enclumes (18) peut être reliée de manière amovible à la sonotrode (19), ladite au moins une enclume (18) étant de préférence frettée sur la sonotrode (19).

6. Dispositif (1) selon l'une des revendications précédentes, **caractérisé en ce que** la sonotrode (19) forme au moins partiellement au moins une des enclumes (18).

7. Dispositif (1) selon l'une des revendications précédentes, **caractérisé en ce qu'**au moins l'une des surfaces de réception (8) peut être soumise à des vibrations de torsion (22) autour d'un axe perpendiculaire à l'au moins une des surfaces de réception (8) ou à des vibrations longitudinales le long d'un axe parallèle ou transversal à l'au moins une des surfaces de réception (8), la sonotrode (19) vibrant notamment à une fréquence supérieure ou égale à 20 kHz.

8. Dispositif (1) selon l'une quelconque des revendications précédentes, **caractérisé en ce qu'**au moins une partie d'au moins l'une des enclumes (17, 18) est découplée, en termes de vibrations, 'un bâti (5) du dispositif (1) et **en ce que** ladite au moins une enclume (18) n'est pas mobile par rapport au bâti (5) lors du processus.

9. Dispositif (1) selon l'une des revendications précédentes, **caractérisé en ce qu'**au moins la première surface de travail (4) est incurvée de manière à minimiser une surface de contact entre le poinçon (3) et au moins une des enclumes (17, 18).

10. Procédé de réalisation d'une connexion entre un conducteur électrique, de préférence un conducteur en cuivre ou en aluminium, et un élément de connexion (2), au moyen d'un dispositif (1) selon l'une des revendications 1 à 9, comprenant les étapes suivantes :
- introduction d'un élément de connexion (2) dans un espace de travail ouvert (31) défini par une première enclume (18) et un poinçon mobile (3), le poinçon (3) présentant de préférence un évidement pour la déformation d'ailes de sertissage, et présentant au moins une première surface de travail (4) pour déformer l'élément de connexion (2),
- insertion d'une extrémité d'un conducteur électrique dans l'élément de connexion (2),
- fermeture de l'espace de travail (31) par le poinçon mobile (3),
- pendant la fermeture, au moins une première surface de travail (4) du poinçon (3) et au moins une première surface de réception (8) de la première enclume (18) déforment l'élément de connexion (2), de sorte qu'il se produit un contact par adhérence entre le conducteur électrique et l'élément de connexion (2),
- introduction d'ultrasons, de préférence de manière permanente ou par impulsions, au moyen d'une sonotrode (19) dans la première surface de réception (8) de la première enclume (18) pendant et/ou après la déformation, une couche d'oxyde sur le conducteur électrique étant de préférence brisée par l'introduction des ultrasons,
dans lequel, lors de la fermeture de l'espace de travail (31),
- une première section (11) de l'élément de connexion (2) est reliée à une partie, de préférence électriquement conductrice, du conducteur électrique par la première surface de réception (8) de la première enclume (18) et la première surface de travail (4) du poinçon (3) et
- une deuxième section (10) de l'élément de connexion (2) est reliée au conducteur électrique, en particulier à une isolation du conducteur, par une deuxième surface de réception d'une deuxième enclume (17) et une deuxième surface de travail du poinçon (3) ou une surface de travail d'un deuxième poinçon,
- la première enclume (17) et la deuxième enclume (18) étant découplées en termes de vibrations et les ultrasons étant introduits uniquement dans la première surface de réception (8).

11. Procédé selon la revendication 10, **caractérisé en ce que** des vibrations ultrasonor de torsion sont appliquées à l'élément de connexion (2).

12. Procédé selon l'une des revendications 10 et 11, **caractérisé en ce qu'**une impulsion ultrasonore est transmise dans l'élément de connexion (2) au moins, de préférence uniquement, en cas d'adhérence maximale entre le poinçon (3) et l'élément de connexion (2).

13. Procédé selon l'une des revendications 10 à 12, **caractérisé en ce que** le poinçon (3) n'est pas soumis à des ultrasons.
